# EUROPÄISCHE PATENTSCHRIFT

(11) **EP 1 906 011 B1**
(45) Veröffentlichungstag und Bekanntmachung des Hinweises auf die Patenterteilung: **18.05.2011**
(21) Anmeldenummer: 07116361.2
(22) Anmeldetag: 13.09.2007
(51) Int. Cl.: F04B 1/04

(54) **Fluidpumpe, insbesondere Hochdruck-Kraftstoffpumpe für Einspritzsysteme von Brennkraftmaschinen**
Fluid pump, in particular high pressure fuel pump for injection systems in combustion engines
Pompe à fluide, en particulier pompe à carburant haute pression pour systèmes d'injection de moteurs à combustion interne

(30) Priorität: 14.09.2006 DE 102006043187
(43) Veröffentlichungstag der Anmeldung: 02.04.2008
(73) Patentinhaber: Continental Automotive GmbH, 30165 Hannover (DE)
(72) Erfinder: Vu, Ngoc-Tam, 71642, Ludwigsburg (DE)

(56) Entgegenhaltungen:
- WO-A-03/014569
- CH-A- 256 927
- DE-A1- 10 039 210
- US-A- 4 355 546

## Beschreibung

Die vorliegende Erfindung betrifft eine Fluidpumpe, insbesondere Hochdruck-Kraftstoffpumpe für Einspritzsysteme von Brennkraftmaschinen, nach dem Oberbegriff des Anspruchs 1.

Eine derartige Fluidpumpe ist beispielsweise aus der DE 100 39 210 A1 bekannt und umfasst einen Pumpkolben, der zur Hin-und Herbewegung in Richtung einer Pumpkolbenachse in einem Pumpzylinder geführt ist, und einen hülsenförmigen Stützkörper, der an einer Außenumfangsfläche des Pumpzylinders in Richtung der Pumpkolbenachse geführt ist und in Mitnahmeverbindung mit dem Pumpkolben steht. Die Anordnung des hülsenförmigen Stützkörpers besitzt den Vorteil, dass damit im Betrieb der Pumpe quer zur Pumpkolbenachse auftretende Querkräfte direkt in einen mehr oder weniger starren und steifen Pumpzylinder eingeleitet werden können. Auf den Pumpkolben wirken sodann nurmehr Kräfte in Richtung der Pumpkolbenachse, welche den Kolben zur Hin- und Herbewegung antreiben. Bei der bekannten Pumpe werden die an sich unerwünschten Querkräfte von einem Exzentertrieb erzeugt, bei welchem ein Exzenterring eine Taumelbewegung ausführt und einen mit dem Pumpkolben verbundenen Gleitschuh nicht nur für die gewünschte Hubbewegung des Pumpkolbens in Richtung der Pumpkolbenachse belastet, sondern auch Querkräfte in den Gleitschuh einleitet.

Die bekannte Pumpe besitzt eine Reihe von Nachteilen. An erster Stelle ist hierbei die in relativ aufwendiger Weise realisierte Verbindung des Gleitschuhs einerseits mit dem Pumpkolben und andererseits mit dem hülsenförmigen Stützkörper zu nennen. Die Verbindung wird durch ein erstes und ein zweites Teil bewerkstelligt, wobei das erste Teil fest mit einem Ende des Pumpkolbens verbunden ist (z. B. mittels einer Presspassung) und in Formschlussverbindung mit dem zweiten Teil steht, welches wiederum in Formschlussverbindung mit einer Schulter des hülsenförmigen Stützkörpers steht. Je nach konkreter Ausführung ist hierbei auch noch eine spezielle Formgestaltung des Pumpkolbenendes und/oder des hülsenförmigen Stützkörpers erforderlich. Im Hinblick auf die beengten Bauraumverhältnisse als auch den Wunsch nach möglichst wenig bewegter Masse sollten die beiden Verbindungsteile relativ klein dimensioniert sein. Dies beeinträchtigt jedoch in nachteiliger Weise die Zuverlässigkeit bzw. Dauerfestigkeit der Verbindung.

Die Druckschrift US-A 4 355 546 wird als nächstliegender Stand der Technik angesehen und offenbart eine Fluidpumpe für Einspritzsysteme von Brennkraftmaschinen, mit wenigstens einem Pumpkolben, der zur hin und her Bewegung in Richtung einer Pumpkolbenachse in einem Pumpzylinder geführt ist, und mit einem hülsenförmigen Stützkörpers, der in Richtung der Pumpkolbenachse geführt ist und in Mitnahmeverbindung mit dem Pumpkolben steht, wobei der Pumpkolben einen einstückig mit dem Pumpkolben ausgebildeten, verbreiterten Pumpkolbenfuß aufweist und die Mitnahmeverbindung durch einen Sicherungsring realisiert ist, der teilweise in einer Außenumfangsnut des Pumpkolbenfußes angeordnet ist, wobei der Pumpkolbenfuß einen verbreiterten ersten Fußabschnitt aufweist, von welchem die Außenumfangsnut für den Sicherungsring angeordnet ist.

Es ist eine Aufgabe der vorliegenden Erfindung, bei einer Fluidpumpe der eingangs genannten Art die Mitnahmeverbindung zwischen dem Pumpzylinder und dem hülsenförmigen Stützkörper einfach und zuverlässig auszubilden.

Diese Aufgabe wird gelöst durch eine Fluidpumpe mit den Merkmalen des Anspruchs 1. Die abhängigen Ansprüche betreffen vorteilhafte Weiterbildungen der Erfindung.

Die erfindungsgemäße Fluidpumpe ist dadurch gekennzeichnet, dass der hülseförmige Stützkörper an einer Auβenumfangsfläche des Pumpzylinders geführt ist, der Sicherungsring teilweise in einer Innenumfangsnut des hülsenförmigen Stützkörpers angeordnet ist, wobei der Pumpkolbenfuß ferner einen sich daran anschließenden, über ein Ende des hülsenförmigen Stützkörpers überstehenden, noch weiter verbreiterten zweiten Fußabschnitt aufweist, an welchem das Ende des hülsenförmigen Stützkörpers aufliegt.

Für die Erfindung wesentlich ist zunächst, dass der Pumpkolben einen einstückig mit dem Pumpkolben ausgebildeten, verbreiterten Pumpkolbenfuß aufweist, der somit überhaupt nicht mehr einer durch separate Teile realisierten Verbindung mit dem eigentlichen Pumpkolben bzw. Pumpkolbenkorpus (der im Pumpzylinder hin- und hergeht) bedarf und vorteilhaft sogar den Gleitschuh der bekannten Konstruktion ersetzen kann. Für die Erfindung wesentlich ist des Weiteren, dass diese einstückige Gestaltung eines verbreiterten Pumpkolbenfußes gleichzeitig für eine besonders einfache Verbindung zum hülsenförmigen Stützkörper hin genutzt wird, die mittels eines Sicherungsrings realisiert ist.

Bemerkenswert ist, dass im Vergleich zur bekannten Pumpenkonstruktion mit der Erfindung nicht nur eine Mehrzahl von aufwendig zu fertigenden und montierenden Bauteilen eingespart wird, sondern darüber hinaus in der Praxis auch die Zuverlässigkeit und Langlebigkeit der Konstruktion verbessert werden kann.

Für die Erfindung wesentlich ist schließlich die oben erwähnte besondere Formgestaltung des Pumpkolbenfußes mit dem verbreiterten ersten Fußabschnitt und einem sich daran anschließenden, noch weiter verbreiterten zweiten Fußabschnitt, wobei diese beiden Fußabschnitte in oben beschriebener Weise genutzt werden. Damit kann außerdem z. B. erreicht werden, dass eine von einem Pumpentrieb (z. B. Exzentertrieb) auf den Pumpkolbenfuß in Richtung der Pumpkolbenachse eingeleitete Kraft in einer Richtung (die normalerweise dem so genannten Pumphub entspricht) größtenteils oder sogar im Wesentlichen vollständig nicht über den Sicherungsring, sondern die Auflage des Stützkörpers am zweiten Fußabschnitt auf den Stützkörper übertragen wird. Für die Mitnahmeverbindung in entgegengesetzter Richtung (Saughub) genügt auch eine relativ klein dimensionierte Sicherungsringverbindung, da die bei diesem Hub auftretenden Kräfte zumeist relativ klein sind.

Im Rahmen der Erfindung besteht vorteilhaft eine große Freiheit hinsichtlich der Formgestaltung sowohl des hülsenförmigen Stützkörpers als auch des einstückig ausgebildeten Pumpkolbenfußes.

Insbesondere ist die erfindungsgemäße Konstruktion kompatibel mit sehr einfach gestalteten Stützkörpern, da am Stützkörper lediglich eine Innenumfangsnut vorzusehen ist, die übrige Formgestaltung jedoch sehr variabel ist.

Hinsichtlich der Formgestaltung des Pumpkolbenfußes ist bedeutsam, dass diese Form optimal den im Betrieb zu erwartenden mechanischen Belastungen angepasst werden kann. In einer Ausführungsform ist vorgesehen, dass der Pumpkolben samt seinem Pumpkolbenfuß als rotationssymmetrisches Frästeil hergestellt wird. Damit kann den jeweiligen mechanischen Belastungen optimal angepasster bzw. gewichtsoptimierter Pumpkolbenfuß mitsamt seiner Außenumfangsnut kostengünstig ausgebildet werden. Gegebenenfalls kann sodann noch eine Nachbearbeitung des Pumpkolbenfußes insbesondere in denjenigen Bereichen erfolgen, die später mit einer Exzentertriebkomponente der Pumpe in Kontakt treten, was jedoch auch keinen nennenswerten Mehraufwand darstellt.

Die Erfindung eignet sich insbesondere zur Verwendung bei einer so genannten Radialkolbenpumpe, insbesondere einer Radialkolbenpumpe mit mehreren Pumpkolben, die z. B. in einer gemeinsamen Ebene angeordnet sein können. In einer Ausführungsform ist beispielsweise vorgesehen, dass die Pumpe eine Exzenterwelle zum Antreiben mehrerer in einem Pumpengehäuse aufgenommener Fördereinheiten umfasst, die jeweils einen zur Hin- und Herbewegung in Richtung einer jeweiligen Pumpkolbenachse in einem jeweils zugeordneten Pumpzylinder geführten Pumpkolben aufweisen.

In einer Ausführungsform ist vorgesehen, dass der hülsenförmige Stützkörper im Wesentlichen spielfrei an der Außenumfangsfläche des Pumpzylinders geführt ist. Dies lässt sich z. B. in einfacher Weise dadurch bewerkstelligen, dass ein zylindrischer Innenumfangsflächenabschnitt des hülsenförmigen Stützkörpers auf einem korrespondierenden zylindrischen Außenumfangsflächenabschnitt des Pumpzylinders gleitet. Hierfür können z. B. die betreffenden Abschnitte des Stützkörpers sowie des Pumpzylinders jeweils eine hohlzylindrische Form besitzen.

In einer besonders bevorzugten Ausführungsform ist vorgesehen, dass die Außenumfangsnut des Pumpkolbenfußes und die Innenumfangsnut des hülsenförmigen Stützkörpers im Wesentlichen unmittelbar aneinander angrenzen. Damit ergibt sich vorteilhaft eine sehr direkte Einleitung von auf den Pumpkolbenfuß wirkenden Querkräften in den Stützkörper und eine besonders belastbare Mitnahmeverbindung dieser beiden Komponenten in Richtung der Pumpkolbenachse. Falls die Außenumfangsnut des Pumpkolbenfußes und die Innenumfangsnut des hülsenförmigen Stützkörpers nicht unmittelbar oder mit geringfügigem Abstand aneinander angrenzen, so ist bevorzugt, dass in Richtung der Pumpkolbenachse betrachtet das Material des Sicherungsrings mindestens zu 90% in den beiden Nuten angeordnet ist (und dementsprechend zu höchstens 10% außerhalb der Nuten angeordnet ist).

In einer bevorzugten Ausführungsform erstreckt sich der Sicherungsring durchgehend über mindestens 70% der Umfangslänge der beiden Nuten, wobei der Sicherungsring entlang seiner durchgehenden Umfangserstreckung bevorzugt einen einheitlichen Querschnitt (z. B. rechteckig oder kreisrund) besitzt.

Die maximale Erstreckung des Sicherungsrings in Richtung der Pumpkolbenachse ist bevorzugt wenigstens so groß wie die maximale Erstreckung des Sicherungsrings in Querrichtung (orthogonal zur Pumpkolbenachse).

Der Sicherungsring kann in besonders einfacher Weise als so genannter Sprengring oder Seegerring ausgebildet sein.

In an sich bekannter Weise kann bei der Pumpe eine in Richtung der Pumpkolbenachse zwischen dem Pumpzylinder und dem Pumpkolben wirkenden Rückstellfeder vorgesehen sein, welche den Pumpkolben in Richtung des Saughubs vorbelastet. In diesem Fall muss durch den Pumpentrieb nurmehr die in Richtung des Pumphubs wirkende Kraft ausgeübt werden.

Die vorstehend erwähnte Rückstellfeder kann als Spiraldruckfeder ausgebildet und den hülsenförmigen Stützkörper umgebend angeordnet sein, wobei sich die Spiralfeder in Richtung der Pumpkolbenachse einerseits an einer Schulter des Pumpzylinders oder einem Gehäuseabschnitt und andererseits an einer Schulter des hülsenförmigen Stützkörpers abstützen kann. Dies erfordert in der Regel eine entsprechend angepasste Formgestaltung des Stützkörpers. Da bei der Erfindung jedoch ohnehin ein verbreiterter Pumpkolbenfuß vorgesehen ist, kann die zweitgenannte Abstützung der Rückstellfeder vorteilhaft auch unmittelbar an einem Außenumfangsbereich des Pumpkolbenfußes vorgesehen sein. Hierfür ist insbesondere die vorstehend erläuterte Weiterbildung gut geeignet, bei welcher ein Ende des hülsenförmigen Stützkörpers am Pumpkolbenfuß bzw. dessen zweiten Fußabschnitt aufliegt. In einer Ausführungsform ist z. B. vorgesehen, dass die Rückstellfeder sich einerseits an einer Schulter des Pumpzylinders und andererseits am zweiten Fußabschnitt abstützt.

Die Erfindung wird nachfolgend anhand eines Ausführungsbeispiels mit Bezug auf die beigefügten Zeichnungen weiter beschrieben. Es stellen dar:
- Fig. 1: ist eine schematische Teilschnittansicht einer Fördereinheit einer Radialkolbenpumpe nach dem Stand der Technik, und
- Fig. 2: ist eine der Fig. 1 entsprechende Ansicht einer Fördereinheit einer Radialkolbenpumpe gemäß eines Ausführungsbeispiels der Erfindung.

Fig. 1 veranschaulicht den bekannten Aufbau einer Fördereinheit 1 einer Hochdruck-Kraftstoffpumpe, wie er z. B. aus der DE 100 39 210 A1 bekannt ist und dort detailliert beschrieben ist.

Die dargestellte Fördereinheit 1 ist eine von mehreren Fördereinheiten der Pumpe, die durch eine gemeinsam genutzte (nicht dargestellte) Exzenterwelle betrieben werden. Die Fördereinheit 1 dient dazu, Kraftstoff (z. B. Diesel für ein Speichereinspritzsystem) aus einer Zufuhrleitung 2 (Saugraum) über ein erstes Rückschlagventil 3 in einen Pumpenarbeitsraum 4 und sodann über ein zweites Rückschlagventil 5 mit hohem Druck (z. B. über 1.500 bar) in eine Abfuhrleitung 6 (Druckraum) zu fördern.

Die beschriebenen Komponenten sind in einer Gehäusestruktur untergebracht, von welcher in Fig. 1 ein erstes Gehäuseteil 7 und ein zweites Gehäuseteil 8 zu erkennen sind.

Die Pumpe umfasst ferner einen Pumpkolben 10, der zur Hin-und Herbewegung in Richtung einer Pumpkolbenachse A in einem Pumpzylinder 12 geführt ist, um während eines Saubhubs (in Fig. 1 nach unten) Kraftstoff aus der Zufuhrleitung 2 über das Rückschlagventil 3 in den Pumpenarbeitsraum 4 zu fördern und während eines Pumphubs (in Fig. 1 nach oben) den in Pumpenarbeitsraum 4 befindlichen Kraftstoff zu komprimieren bzw. über das Rückschlagventil 5 unter hohem Druck an den Druckraum 6 abzugeben.

Der Pumpzylinder 12 ist bei der dargestellten Ausführungsform ein einstückig vom Gehäuseteil 8 abstehender und in eine zylindrische Aussparung des Gehäuseteils 7 hineinragender Abschnitt.

Ferner umfasst die Pumpe einen hülsenförmigen Stützkörper 14, der an einer Außenumfangsfläche des Pumpzylinders 12 in Richtung der Pumpkolbenachse A geführt ist und mittels einer Verbindungsanordnung 16 in Mitnahmeverbindung mit dem Pumpkolben 10 steht.

Wenn die Exzenterwelle sich dreht, so vollführt ein von einem Exzenterabschnitt der Exzenterwelle durchsetzter Exzenterring 18 eine Taumelbewegung, deren Komponente parallel zur Pumpkolbenachse A über einen Gleitschuh 20 auf den Pumpkolben 10 übertragen wird. Bei einer in Fig. 1 abwärts gerichteten Bewegung des Exzenterrings 18 erfolgt die abwärtsgerichtete Rückstellung des Kolbens 10 (Saughub) durch eine Rückstellfeder 22 (Spiraldruckfeder), deren oberes Ende sich an einer Schulter des Pumpzylinders 12 abstützt und deren unteres Ende sich an einer Schulter des Stützkörpers 14 abstützt, dessen unteres Ende wiederum derart formgestaltet mit einem Außenumfang des Gleitschuhs 20 zusammenwirkt, dass die auf den Stützkörper 14 wirkende Federkraft sich auf den Gleitschuh 20 und somit über die Verbindungsanordnung 16 auf den Pumpkolben 10 überträgt und diesen nach unten führt.

Die Verbindungsanordnung 16 ist vergleichsweise kompliziert aufgebaut und im Hinblick auf die Zuverlässigkeit der damit geschaffenen Verbindung problematisch.

Nachfolgend wird mit Bezug auf Fig. 2 eine Modifikation der vorstehend beschriebenen Fördereinheit 1 erläutert, bei welcher diese Nachteile beseitigt sind und darüber hinaus der Stützkörper eine einfachere Gestaltung besitzt. Bei der nachfolgenden Beschreibung dieses Ausführungsbeispiels werden für gleichwirkende Komponenten die gleichen Bezugszahlen verwendet, jeweils ergänzt durch einen kleinen Buchstaben "a" zur Unterscheidung der Ausführungsform. Dabei wird im Wesentlichen nur auf die Unterschiede zu dem bereits beschriebenen Ausführungsbeispiel eingegangen und im Übrigen hiermit ausdrücklich auf die Beschreibung des vorangegangenen Ausführungsbeispiels verwiesen.

Fig. 2 zeigt eine Fördereinheit 1a, wobei der Einfachheit halber einige Komponenten weggelassen sind, welche für die Modifikation nicht wesentlich sind.

Bei der Fördereinheit 1a erkennt man wieder einen Pumpkolben 10a, der zur Hin- und Herbewegung in Richtung einer.Pumpkolbenachse A in einem Pumpzylinder 12a geführt ist, und einen hülsenförmigen Stützkörper 14a, der an einer Außenumfangsfläche des Pumpzylinders 12a in Richtung der Pumpkolbenachse A geführt ist.

Im Unterschied zu der vorstehend beschriebenen bekannten Ausführung weist der Pumpkolben 10a an seinem in Fig. 2 unteren Ende einen einstückig mit dem Pumpkolben 10a ausgebildeten, verbreiterten Pumpkolbenfuß 30a auf.

Der Pumpkolbenfuß 30a weist einen verbreiterten ersten Fußabschnitt 32a und einen sich nach unten hin daran anschließenden, über ein Ende des hülsenförmigen Stützkörpers 14a überstehenden, noch weiter verbreiterten zweiten Fußabschnitt 34a auf.

Die Mitnahmeverbindung zwischen dem Pumpkolben 10a und dem Stützkörper 14a ist durch einen Sprengring 36a realisiert, der teilweise in einer Außenumfangsnut des Pumpkolbenfußes 30a und teilweise in einer Innenumfangsnut des hülsenförmigen Stützkörpers 14a angeordnet ist.

Bei dem dargestellten Ausführungsbeispiel ist die Außenumfangsnut des Pumpkolbenfußes 30a im Bereich des ersten Fußabschnitts 32a angeordnet und grenzt unmittelbar an die Innenumfangsnut des im Wesentlichen hohlzylindrisch ausgebildeten Stützkörpers 14a an.

Im Betrieb der Fluidpumpe dient der einstückig mit dem Pumpkolben 10a ausgebildete Pumpkolbenfuß 30a als Stößel, der z. B. in an sich bekannter Weise mittels eines Exzentertriebs in Richtung der Pumpkolbenachse A belastet werden kann, um den Pumpkolben 10a nach oben zu treiben (Pumphub). Die Rückstellung des Pumpkolbens 10a im Saughub erfolgt wieder durch eine Rückstellfeder 22a, die sich einerseits an einer Schulter des Pumpzylinders 12a und andererseits am Außenumfang des zweiten Fußabschnitts 34a abstützt. Während des Saughubs wird somit die Rückstellkraft der Feder 22a direkt auf den Pumpkolbenfuß 30a und den damit einstückig verbundenen Pumpkolben 10a ausgeübt.

Die von dem verwendeten Pumpentrieb während des Pumphubs auf den Pumpkolbenfuß 30a ausgeübte Betätigungskraft wird ebenfalls direkt zum Pumpkolben 10a und zum Stützkörper 14a übertragen, da das in Fig. 2 untere Ende des Stützkörpers 14a ebenfalls an einer Oberseite des zweiten Fußabschnitts 34a aufliegt.

Mit der beschriebenen Konstruktion wird eine kostengünstig zu fertigende und dennoch zuverlässige Fördereinheit 1a geschaffen.

Besonderheiten der in Fig. 2 dargestellten Konstruktion können im Rahmen der Erfindung selbstverständlich weitreichend modifiziert werden. Als besonders günstig hat es sich z. B. jedoch herausgestellt, wenn eine Querschnittsfläche bzw. ein Durchmesser des Pumpkolbens 10a sich in einem Übergangsbereich zum ersten Fußabschnitt 32a hin zunächst allmählich vergrößert, die Querschnittsfläche bzw. der Durchmesser des ersten Fußabschnitts 32a (abgesehen von der Außenumfangsnut) im Wesentlichen konstant ist, und der Querschnitt bzw. der Durchmesser beim Übergang zum zweiten Fußabschnitt 34a nochmals sprunghaft ansteigt, um eine Aufstandfläche für die Rückstellfeder 22a und/oder den Stützkörper 14a bereitzustellen.

## Patentansprüche

1. Fluidpumpe, insbesondere Hochdruck-Kraftstoffpumpe für Einspritzsysteme von Brennkraftmaschinen, mit wenigstens einem Pumpkolben (10a), der zur Hin- und Herbewegung in Richtung einer Pumpkolbenachse (A) in einem Pumpzylinder (12a) geführt ist, und mit einem hülsenförmigen Stützkörper (14a), der in Richtung der Pumpkolbenachse (A) geführt ist und in Mitnahmeverbindung mit dem Pumpkolben (10a) steht wobei der Pumpkolben (10a) einen einstückig mit dem Pumpkolben ausgebildeten, verbreiterten Pumpkolbenfuß (30a) aufweist und die Mitnahmeverbindung durch einen Sicherungsring (36a) realisiert ist, der teilweise in einer Außenumfangsnut des Pumpkolbenfußes (30a) angeordnet ist, wobei der Pumpkolbenfuß (30a) einen verbreiterten ersten Fußabschnitt (32a) aufweist, an welchem die Außenumfangsnut für den Sicherungsring (36a) angeordnet ist, **dadurch gekennzeichnet, daß** der hülsenförmige Stützkörper an einer Außenumfangsfläche des Pumpzylinders geführt ist, der Sicherungsring teilweise in einer Innenumfangsnut des hülsenförmigen Stützkörpers (14a) angeordnet ist und der Pumpkolbenfuß (30a) ferner einen sich daran anschließenden, über ein Ende des hülsenförmigen Stützkörpers (14a) überstehenden, noch weiter verbreiterten zweiten Fußabschnitt (34a) aufweist, an welchem das Ende des hülsenförmigen Stützkörpers (14a) aufliegt.

2. Fluidpumpe nach Anspruch 1, wobei die Außenumfangsnut des Pumpkolbenfußes (30a) und die Innenumfangsnut des hülsenförmigen Stützkörpers (14a) im Wesentlichen unmittelbar aneinander angrenzen.

3. Fluidpumpe nach einem der vorangehenden Ansprüche, umfassend eine in Richtung der Pumpkolbenachse (A) zwischen dem Pumpzylinder (12a) und dem Pumpkolben (10a) wirkende Rückstellfeder (22a).

4. Fluidpumpe nach Anspruch 3, wobei die Rückstellfeder (22a) sich einerseits an einer Schulter des Pumpzylinders (12a) und andererseits am zweiten Fußabschnitt (34a) abstützt.

## Claims

1. Fluid pump, in particular high-pressure fuel pump for injection systems of internal combustion engines, having at least one pump piston (10a) which is guided in a pump cylinder (12a) so as to perform a reciprocating movement in the direction of a pump piston axis (A), and having a sleeve-shaped support body (14a) which is guided in the direction of the pump piston axis (A) and which is in driving connection with the pump piston (10a), the pump piston (10) having a widened pump piston base (30a) which is formed in one piece with the pump piston, and the driving connection being realized by means of a locking ring (36a) which is arranged partially in an outer circumferential groove of the pump piston base (30a), the pump piston base (30a) having a widened first base section (32a) on which the outer circumferential groove for the locking ring (36a) is arranged, **characterized in that** the sleeve-shaped support body is guided on an outer circumferential surface of the pump cylinder, the locking ring is arranged partially in an inner circumferential groove of the sleeve-shaped support body (14a), and the pump piston base (30a) also has adjoining it a yet further widened second base section (34a) which projects beyond an end of the sleeve-shaped support body (14a) and on which the end of the sleeve-shaped support body (14a) bears.

2. Fluid pump according to Claim 1, the outer circumferential groove of the pump piston base (30a) and the inner circumferential groove of the sleeve-shaped support body (14a) being substantially directly adjacent to one another.

3. Fluid pump according to one of the preceding claims, comprising a restoring spring (22a) which acts between the pump cylinder (12a) and the pump piston (10a) in the direction of the pump piston axis (A).

4. Fluid pump according to Claim 3, the restoring spring (22a) being supported at one side on a shoulder of the pump cylinder (12a) and at the other side on the second base section (34a).

## Revendications

1. Pompe à fluide, en particulier pompe de carburant à haute pression pour systèmes d'injection de moteurs à combustion interne, comprenant au moins un piston de pompe (10a), qui est actionné dans un cylindre de pompe (12a) pour suivre un mouvement de va-et-vient dans le sens d'un axe de piston de pompe (A), et un élément de support en forme de douille (14a), qui est actionné dans le sens de l'axe de piston de pompe (A) et qui est en liaison d'entraînement avec le piston de pompe (10a), lequel piston de pompe (10a) présente un élargissement formant le pied de piston de pompe (30a), piston de pompe (10a) et pied de piston de pompe (30a) étant formé d'un seul tenant, et la liaison d'entraînement étant assurée par un circlip (36a), qui est positionné en partie dans une rainure de la périphérie externe du pied de piston de pompe (30a), lequel pied de piston de pompe (30a) présente une première section de pied (32a) élargie, dans laquelle est positionnée la rainure de la périphérie externe destiné au circlip (36a),
**caractérisée en ce que** le l'élément de support en forme de douille est actionné au niveau d'une surface périphérique externe du cylindre de la pompe, **en ce que** le circlip est positionné, en partie, dans une rainure de la périphérie interne de l'élément de support en forme de douille (14a) et **en ce que** le pied de piston de la pompe (30a) présente, en outre, une seconde section de pied, plus élargie encore (34a) que la première et rejoignant celle-ci et dépassant une extrémité de l'élément de support en forme de douille (14a), sur laquelle seconde section est posée l'extrémité de l'élément de support en forme de douille (14a).

2. Pompe à fluide selon la revendication 1, dans laquelle la rainure de la périphérie externe du pied de piston de pompe (30a) et la rainure de la périphérie interne de l'élément de support en forme de douille (14a) sont, sensiblement, immédiatement contigus l'une à l'autre.

3. Pompe à fluide selon l'une quelconque des revendications précédentes, comprenant un ressort de rappel (22a) dont l'effort, situé entre le cylindre de pompe (12a) et le piston de pompe (10a), opère dans le sens de l'axe du piston de pompe (A).

4. Pompe à fluide selon la revendication 3, dans laquelle le ressort de rappel (22a) s'appuie, d'une part, sur un épaulement du cylindre de pompe (12a) et, d'autre part, sur la seconde section du pied (34a).
